# EUROPÄISCHE PATENTSCHRIFT

(11) **EP 0 419 497 B1**
(45) Veröffentlichungstag und Bekanntmachung des Hinweises auf die Patenterteilung: **09.09.1992**
(21) Anmeldenummer: 89905628.7
(22) Anmeldetag: 20.05.1989
(51) Int. Cl.: F02N 11/08

(54) **ANDREHVORRICHTUNG FÜR BRENNKRAFTMASCHINEN**
STARTING APPARATUS FOR INTERNAL COMBUSTION ENGINES
DISPOSITIF DE DEMARRAGE POUR MOTEURS A COMBUSTION INTERNE

(30) Priorität: 06.06.1988 DE 3819219
(43) Veröffentlichungstag der Anmeldung: 03.04.1991
(73) Patentinhaber: ROBERT BOSCH GMBH, 70442 Stuttgart (DE)
(72) Erfinder: BOLENZ, Klaus, D-7141 Schwieberdingen (DE); WUERTH, Hans, D-7140 Ludwigsburg (DE)
(86) Internationale Anmeldenummer: DE8900319
(87) Internationale Veröffentlichungsnummer: WO8912164

(56) Entgegenhaltungen:
- DE-C- 704 133
- FR-A- 816 532
- FR-A- 2 223 565

## Beschreibung

### Stand der Technik

Die Erfindung betrifft eine Andrehvorrichtung für Brennkraftmaschinen, insbesondere von großen Verbrennungsmotoren, der im Oberbegriff des Anspruchs 1 definierten Gattung.

Bei einer aus der DE-A-704 133 bekannten Andrehvorrichtung mit Doppelstarter dieser Art sind die Schaltmittel zur Stromversorgung der beiden Antriebsmotoren nach erfolgtem Einspuren der Andrehritzel beider Starter in den Zahnkranz der Brennkraftmaschine durch zwei Startrelais realisiert, deren Schaltkontakte über ein Hauptrelais eine elektrische Verbindung der Antriebsmotoren zum Bordnetz des Fahrzeugs herstellen. Die von den beiden Start- bzw. Einrückrelais am Ende des Einspurvorgangs betätigten Schalter weisen jeweils einen Schaltkontakt auf. Mit Schließen des Startschalters werden die Einrückrelais der beiden Starter zueinander parallel an das Bordnetz angeschlossen. Das Hauptrelais zur Stromversorgung der Antriebsmotoren hat zwei voneinander unabhängige Einrückmagneten, deren Erregerwicklung jeweils über einen der Schaltkontakte der beiden Startrelais mit Strom versorgt wird, wobei der den Versorgungsstrom schaltende Einrückmagnet durch den zweiten Einrückmagneten ver- bzw. entriegelt wird. Dadurch ist es erforderlich, daß zunächst beide Andrehritzel in den Zahnkranz der Brennkraftmaschine eingespurt und somit die Schaltkontakte der beiden Startrelais geschlossen sind, um das Hauptrelais zu entriegeln und einzuschalten. Durch dieses Hauptrelais mit dem Verriegelungsmagneten ist diese bekannte Andrehvorrichtung sehr aufwendig und mechanisch störanfällig.

Aus der FR-A-816 532 (Figur 1) ist eine weitere Andrehvorrichtung mit Doppelstartern der eingangs erwähnten Art bekannt, die ohne ein sogenanntes Hauptrelais arbeitet. Die Anlaßrelais sind dort jedoch mit zweistufigen Schaltorganen versehen, welche in ihrer ersten Schaltstufe jeweils über eine Hilfserregerwicklung den Anker des ihnen zugeordneten Startermotors zum Einspuren des Ritzels in den Zahnkranz der Brennkraftmaschine einrücken und zugleich eine Verriegelung des jeweiligen Anlaßrelais mechanisch entriegeln. Erst wenn beide Anlaßritzel eingespurt und beide Anlaßrelais entriegelt sind, schalten sie in der zweiten Stufe ihres Schaltorganes die Haupterregerwicklungen der Antriebsmotoren auf die Stromversorgung. Auch bei dieser Lösung sind störanfällige mechanische Verriegelungselemente sowie aufwendige, abgestufte Schaltelemente an den Anlaßrelais erforderlich.

### Vorteile der Erfindung

Die erfindungsgemäße Andrehvorrichtung mit den kennzeichnenden Merkmalen des Anspruchs 1 hat den Vorteil, daß durch die Verwendung von Einrückrelais Hilfserregerwicklungen an den Andrehmotoren nicht benötigt werden und daß insbesondere mechanische Verriegelungen an den Relais vermieden werden. Das Einschalten der Einrückrelais über ein Hilfsrelais hat außerdem den Vorteil, daß der handbetätigte Anlaßschalter gegenüber den bekannten Andrehvorrichtungen entlastet, sein Abbrand verringert und seine Lebensdauer dadurch erhöht wird.

Durch die in den weiteren Ansprüchen aufgeführten Maßnahmen sind vorteilhafte Weiterbildungen und Verbesserungen der im Anspruch 1 angegebenen Andrehvorrichtung möglich.

Bei einer Ausführungsform der Erfindung gemäß Anspruch 2 müssen die bisher üblichen Schalter mit einem einzigen Schaltkontakt durch jeweils einen Schalter mit einem Doppelkontakt ersetzt werden, während bei der Ausführungsform der Erfindung gemäß Anspruch 3 die einzigen Schaltkontakte der beiden jeweils einem Starter zugehörigen Schalter für die doppelte Strombelastung ausgelegt werden müssen, da der Strom für beide, parallel geschaltete Antriebsmotoren über die beiden hintereinander liegenden Schaltkontakte geführt wird.

### Zeichnung

Die Erfindung ist anhand von zwei in der Zeichnung dargestellten Ausführungsbeispielen in der nachfolgenden Beschreibung näher erläutert. Es zeigen:
Fig. l jeweils ein Schaltbild einer Andrehvorrichtung
und 2 mit zwei parallel betriebenen Startern für eine Brennkraftmaschine gemäß einem ersten und zweiten Ausführungsbeispiel.

### Beschreibung der Ausführungsbeispiele

Die in Fig. l im Schaltbild dargestellte Andrehvorrichtung für eine Brennkraftmaschine eines Kraftfahrzeugs weist zwei im Parallelbetrieb arbeitende Starter ll,l2 auf. Mit l3 ist die Kraftfahrzeugbatterie, mit l4 ein Batterieschalter mit l5 ein Fahrtschalter und mit l6 ein Startschalter zum Anlassen der Brennkraftmaschine bezeichnet. Sind Batterieschalter l4 und Fahrtschalter l5 geschlossen, so können durch Betätigen des Startschalters l6 die beiden Starter ll,l2 eingeschaltet werden, deren hier nicht dargestellte Andrehritzel in den Zahnkranz einer Brennkraftmaschine einspuren und nach Einschalten der Antriebsmotoren l7,l8 der Starter ll,l2 die Brennkraftmaschine andrehen.

Jeder Starter ll bzw. l2 weist neben dem Antriebsmotor l7 bzw. l8 für den Antrieb des Andrehritzels ein Einrückrelais l9 bzw. 20 mit mindestens einer Relaiswicklung 2l,22 auf. Bei Gleichstromfluß in der Relaiswicklung 2l bzw. 22 zieht das Einrückrelais l9 bzw. 20 an und schiebt das Andrehritzel in den Zahnkranz der Brennkraftmaschine ein. Ein möglicher konstruktiver Aufbau des Starters ll bzw. l2 ist beispielsweise in der DE-OS 3l 00, 869 beschrieben. Zum besseren Einspuren des Andrehritzels in den Zahnkranz der Brennkraftmaschine wird beim Vorschub des Andrehritzels gegen den Zahnkranz das Andrehritzel langsam gedreht. Dieses kann, wie in der genannten DE-OS beschrieben, mechanisch durch eine Verschraubung des Ritzels auf einer Getriebewette bewirkt werden, aber auch - wie hier - elektrisch durch geringen Stromftuß im Antriebsmotor l7 bzw. l8, was hier über eine zweite Relaiswicklung 23 bzw. 24 des Einrückrelais l9 bzw. 20 erfolgt. Kann das Andrehritzel vollständig in den Zahnkranz der brennkraftmaschine einspuren, so zieht das Einrückrelais l9 bzw. 20 den Relaisanker vollständig ein und schtießt am Ende der Einzugsbewegung einen Schatter 25 bzw. 26, der dann den Antriebsmotor l7 bzw. l8 unmittelbar an die Kraftzeugbatterie l3 anschließt.

Bei einer solchen Andrehvorrichtung mit zwei parallel betriebenen Starter ist es äußerst wichtig, daß die Andrehritzel beider Starter in den Zahnkranz der Brennkraftmaschine eingespurt sind, bevor die Antriebmotoren l7,l8 eingeschaltet werden, um eine Überlastung eines der Starter ll,l2 zu vermeiden. Hierzu weist jeder Schatter 25,26 einen Doppelkontakt, bestehend aus den Schaltkontakten 27,28 bzw. 29,30, auf. Der Schattkontakt 27 des Schatters 25 und der Schattkontakt 30 des Schalters 26 sind hintereinander geschaltet und liegen in Reihe mit dem Antriebsmotor l8 des Starters l2 an der Batterie l3. In gleicher Weise sind der Schattkontakt 29 des Schatters 26 und der Schattkontakt 28 des Schatters 25 hintereinander geschaltet und liegen nunmehr in Reihe mit dem Antriebsmotor l7 des Starters ll an der Batterie l3.

Die Relaiswicklungen 21,22 der beiden Einrückrelais l9 sind parallel zueinander geschaltet und werden über den Relaiskontakt 3l eines Hilfsrelais 32 unmittelbar an die Batterie l3 angeschlossen. Die Relaiswicklung 33 des Hilfsrelais 32 wird bei Betätigen des Startschalters l6 mit Strom versorgt, und zwar über ein an sich bekanntes Startsperrelais 34 und Startwiederholrelais 35. Die zweiten Relaiswicklungen 23 und 24 liegen jeweils in Reihe mit der Reihenschlußwicklung 36 bzw. 37 des zugeordneten, als Gleichstromreihenschlußmotor ausgebildeten Antriebsmotors l7 bzw. l8 parallel zu den Relaiswicklungen 23,24.

Die Wirkungsweise der beschriebenen Andrehvorrichtung ist wie folgt:

Wird nach Schließen des Batterieschalters l4 und des Fahrtschalters l5 der Startschalter l6 betätigt, so wird über das Startsperrelais 34 und das Startwiederholrelais 35 die Relaiswicklung 33 des Hilfsrelais 32 mit der Kraftfahrzeugbatterie l3 verbunden. Dessen Relaiskontakt 3l schließt und legt die beiden parallelen Relaiswicklungen 2l,22 der Einrückrelais l9,20 an die Kraftfahrzeugbatterie l3. Bei Erregung schieben die Einrückrelais l9,20 die jeweils zugeordneten Andrehritzel in Richtung zu dem Zahnkranz der Brennkraftmaschine, wobei die Andrehritzel über die zugeordneten Antriebsmotoren l7,l8 in langsame Drehung versetzt werden. Sobald das Andrehritzel des Starters ll eingespurt ist, schließen die Schaltkontakte 27 und 28. Ist das Andrehritzel des Starters l2 noch nicht eingespurt, so geschieht nichts. Erst nach vollständigem Einspuren auch des Andrehritzels des Starters l2 kann dessen Einrückrelais 20 die beiden Schaltkontakte 29,30 des Schalters 26 schließen. In diesem Moment werden beide Antriebsmotoren l7,l8 über die geschlossenen Doppelkontakte der Schalter 25,26 in Parallelschaltung an die Batterie l3 gelegt. Die Antriebsmotoren l7,l8 laufen hoch und drehen über die Andrehritzel die Brennkraftmaschine an. Durch die Überkreuzschaltung der Doppelkontakte der Schalter 25,26 in den Einrückrelais l9,20 ist somit der eine Starter ll bzw. l2 gegen den anderen Starter l2 bzw. ll so lange verriegelt, bis beide Andrehritzel in den Zahnkranz der Brennkraftmaschine eingespurt sind. Kann eines der Andrehritzel bei einer Zahn auf Zahn-Stellung nicht einspuren, so spricht das Startwiederholrelais 35 an und wiederholt den Startvorgang wie beschrieben für beide Starter ll,l2, ohne daß der Fahrtschalter l5 geöffnet und wieder geschlossen werden muß.

Die in Fig. 2 im Schaltbild dargestellte Andrehvorrichtung gemäß einem weiteren Ausführungsbeispiel ist gegenüber der Andrehvorrichtung in Fig. l nur in der Art der Verriegelung der beiden Starter ll,l2 gegeneinander bei mindestens einem nicht eingespurten Andrehritzel modifiziert. Die Schalter 25′ bzw. 26′ der Einrückrelais l9,20 sind mit nur einem einzigen Schaltkontakt 38,39 ausgerüstet, der allerdings für die doppelte Strombelastung wie die Schaltkontakte 27 - 30 in Fig. l ausgelegt ist. Die beiden Schaltkontakte 38,39 der Schalter 25′,26′ sind hintereinander geschaltet und dann in Reihe mit der parallelschaltung der beiden Antriebsmotoren l7,l8 an die Kraftzeugbatterie l3 gelegt. Auch in diesem Fall kann solange, bis nicht beide Andrehritzel der beiden Starter ll,l2 eingespurt sind, kein Antriebsmotor l7,l8 eingeschaltet werden. Durch die Hintereinanderschaltung beider Schaltkontakte 38,39 sind beide Starter ll,l2 so lange verriegelt, bis beide Andrehritzel eingespurt sind. Erst wenn nach Einspuren der Andrehritzel beide Schaltkontakte 38,39 geschlossen sind, werden die Antriebsmotore l7,l8 gleichzeitig und parallel zueinander an die Kraftzeugbatterie l3 gelegt. Durch diese Modifizierung wird gegenüber der Andrehvorrichtung jeweils ein Schaltkontakt in den beiden Schaltern 25′,26′ und entsprechende Verbindungsleitungen zwischen den Schaltern 25′,26′ eingespart, jedoch müssen die Schaltkontakte 38 und 39 und die Verbindungsleitungen für die doppelte Strombelastung ausgelegt werden. Im übrigen ist der Aufbau und die Wirkungsweise der Andrehvorrichtung gemäß Fig. 2 identisch mit der Andrehvorrichtung gemäß Fig. l, so daß gleiche Bauteile mit gleichen Bezugszeichen versehen worden sind.

## Patentansprüche

1.) Andrehvorrichtung für Brennkraftmaschinen, insbesondere von großen Verbrennungsmotoren, mit zwei im Parallelbetrieb arbeitenden Startern (11, 12), die jeweils ein von einem elektrischen Antriebsmotor (17, 81) antreibbares Andrehritzel, ein bei Erregung das Andrehritzel in ein Zahnrad der Brennkraftmaschine einspurendes Einrückrelais (19, 20) und einen am Ende des Einspurvorgangs schließenden Schalter (25, 26, 25′, 26′) aufweisen, mit einem Startschalter (16) zum Anschließen der Einrückrelais an eine Stromversorgung (13) und mit Schaltkontakten (27 bis 30; 38, 39) der Schalter (25, 26) zum Anschließen der Antriebsmotore an die Stromversorgung erst nach Einspuren beider Andrehritzel, wobei die Relaiswicklungen (21, 22) der Einrückrelais (19, 20) zueinander parallel und derart geschaltet sind, daß sie beim Betätigen des Startschalters (16) gleichzeitig erregt werden, dadurch gekennzeichnet, daß von den Schaltern (25, 26) der Einrückrelais (19, 20) jeweils zwei verschiedenen Startern (11, 12) zugehörige Schaltkontakte (27, 29 bzw. 28, 30; 38, 39) hintereinander und in Reihe mit einem Antriebsmotor (17, 18) geschaltet sind und daß die zueinander parallelen Relaiswicklungen (21, 22) der Einrückrelais (19, 20) in Reihe mit dem Schaltkontakt (31) eines Hilfsrelais (32) an der Stromversorgung (13) liegen und daß die Relaiswicklung (33) des Hilfsrelais (32) durch Schließen des Startschalters (16) an die Stromversorgung (13) angeschlossen wird.

2. Andrehvorrichtung nach Anspruch 1, dasdurch gekennzeichnet, daß jeder Schalter (25, 26) einen Doppelschaltkontakt (27, 28 bzw. 29, 30) aufweist und daß jeweils einer der beiden Schaltkontakte (27 bzw. 28) des einen Schalters (25) mit einem der beiden Schaltkontakte (30 bzw. 29) des anderen Schalters (26) und mit einem der beiden Antriebsmotoren (17 bzw. 18) in Reihe geschaltet ist.

3. Andrehvorrichtung nach Anspruch 1, dadurch gekennzeichnet, daß jeder Schalter (25′ bzw. 26′) einen einzigen Schaltkontakt (38 bzw. 39) aufweist und daß die beiden Schaltkontakte (38, 39) hintereinander und in Reihe mit den zueinander parallel liegenden Antriebsmotoren (17, 18) geschaltet sind.

4. Andrehvorrichtung nach Anspruch 1, dadurch gekennzeichnet, daß zwischen Startschalter (16) und Hilfsrelais (32) ein an sich bekanntes Startsperrelais (34) und ein an sich bekanntes Startwiederholrelais (35) eingeschaltet sind.

## Claims

1. Starting apparatus for internal combustion engines, in particular large combustion engines, having two starters (11, 12) operating in parallel, each of which has a starting pinion drivable by an electric driving motor (17, 81), an engaging relay (19, 20) which, upon excitation, meshes the driving pinion into a gear wheel of the internal combustion engine, and a switch (25, 25, 25′ 26′) which closes at the end of the meshing process, having a starting switch (16) for connecting the engaging relay to a power supply (13) and having switching contacts (27 to 30; 38, 39) of the switches (25, 26) for connecting the driving motors to the power supply only after both driving pinions have meshed, the relay windings (21, 22) of the engaging relay (19, 20) being connected in parallel with one another and in such a way that, upon actuation of the starting switch (16), they are simultaneously excited, characterised in that in each case two switching contacts (27, 29 and 28, 30 respectively; 38, 39), associated with different starters (11, 12), of the switches (25, 26) of the engaging relay (19, 20) are connected in series with one another and in series with a driving motor (17, 18) and in that the mutually parallel relay windings (21, 22) of the engaging relays (19, 20) are connected in series with the switching contact (31) of an auxiliary relay (32) to the power supply (13) and in that the relay winding (33) of the auxiliary relay (32) is connected to the power supply (13) by closing the starting switch (16).

2. Starting apparatus according to Claim 1, characterised in that each switch (25, 26) has a double switching contact (27, 28 and 29, 30 respectively) and in that in each case one of the two switching contacts (27 or 28) of one switch (25) is connected in series with one of the two switching contacts (30 or 29) of the other switch (26) and with one of the two driving motors (17 or 18).

3. Starting apparatus according to Claim 1, characterised in that each switch (25′ and 26′ respectively) has a single switching contact (38 and 39 respectively) and in that the two switching contacts (38, 39) are connected in series with one another and in series with the mutually parallel driving motors (17, 18).

4. Starting apparatus according to Claim 1, characterised in that a start locking relay (34) known per se and a start repeating relay (35) known per se are inserted between the starting switch (16) and the auxiliary relay (32).

## Revendications

1°) Dispositif de démarrage pour des moteurs à combustion interne notamment de grands moteurs à combustion interne comportant deux démarreurs (11, 12) travaillant en parallèle, et comportant chaque fois un pignon d'entraînement entraîné par un moteur électrique (17, 18), un relais d'engrènement (19, 20) engrénant le pignon dans la roue dentée du moteur à combustion interne lors de son excitation et un commutateur (25, 26, 25′, 26′) qui se ferme à la fin de l'opération d'engrènement, un commutateur de démarrage (16) pour brancher le relais d'engrènement sur une alimentation électrique (13) et des contacts de commutation (27-30 ; 38, 39) des commutateurs (25, 26) pour brancher les moteurs sur l'alimentation électrique uniquement après l'engrènement des deux pignons d'entraînement, les enroulements (21, 22) des relais d'engrènement (19, 20) étant branchés en parallèle et de façon qu'ils soient excités simultanément lors de la misé en oeuvre du commutateur de démarrage (16), dispositif caractérisé en ce que pour les commutateurs (25, 26) des relais d'engrènement (19, 20), de chaque fois deux démarreurs différents (11, 12), les contacts de commutation (27, 29 ou 28, 30 ; 38, 39) sont branchés l'un derrière l'autre et en série sur un moteur (17, 18) et en ce que les enroulements de relais (21, 22) branchés en parallèle, des relais d'engrènement (19, 20) sont branchés en série sur le contact de commutation (31) d'un relais auxiliaire (32) sur l'alimentation électrique (13) et en ce que l'enroulement (33) du relais auxiliaire (32) est branché sur l'alimentation électrique (13) par la fermeture du commutateur de démarrage (16).

2°) Dispositif de démarrage selon la revendication 1, caractérisé en ce que chaque commutateur (25, 26) comporte un contact de commutation double (27, 28 ; 29, 30) et en ce que chaque fois l'un des deux contacts de commutation (27, 28) de l'un des commutateurs (25) est branché en série avec l'un des deux contacts de commutation (30, 29) de l'autre commutateur (26) et avec l'un des deux moteurs d'entraînement (17, 18).

3°) Dispositif de démarrage selon la revendication 1, caractérisé en ce que chaque commutateur (25′, 26′) comporte un seul contact de commutation (38, 39) et en ce que les deux contacts de commutation (38, 39) sont branchés l'un derrière l'autre et en série avec les moteurs (17, 18) eux-mêmes en parallèle.

4°) Dispositif de démarrage selon la revendication 1, caractérisé par un relais de blocage de démarreur (34), connu en soi, branché entre le commutateur de démarrage (16) et un relais auxiliaire (32) et un relais de répétition de démarrage (35) également connu en soi.
